# EUROPÄISCHE PATENTSCHRIFT

(11) **EP 1 675 996 B1**
(45) Veröffentlichungstag und Bekanntmachung des Hinweises auf die Patenterteilung: **22.12.2010**
(21) Anmeldenummer: 04791219.1
(22) Anmeldetag: 13.10.2004
(51) Int. Cl.: D06F 39/00, A47L 15/42

(54) **HAUSHALTSMASCHINE MIT EINEM SYSTEM ZUR ZUFUHR VON REINIGUNGSMITTEL IN DIE REINIGUNGSFLÜSSIGKEIT**
DOMESTIC MACHINE COMPRISING A SYSTEM FOR FEEDING A CLEANING PRODUCT INTO THE CLEANING LIQUID
APPAREIL ELECTROMENAGER POURVU D'UN SYSTEME D'INTRODUCTION DE PRODUIT DE LAVAGE DANS LE LIQUIDE DE LAVAGE

(30) Priorität: 14.10.2003 DE 10347766
(43) Veröffentlichungstag der Anmeldung: 05.07.2006
(73) Patentinhaber: BSH Bosch und Siemens Hausgeräte GmbH, 81739 München (DE)
(72) Erfinder: CLASSEN, Egbert, 86637 Wertingen (DE)
(86) Internationale Anmeldenummer: PCT/EP2004/052530
(87) Internationale Veröffentlichungsnummer: WO 2005/038119

(56) Entgegenhaltungen:
- EP-A- 0 760 472
- EP-A- 1 063 340
- GB-A- 2 052 251
- US-A- 2 968 172

## Beschreibung

Gegenstand der vorliegenden Erfindung ist eine Haushaltsmaschine, wie z.B. eine Geschirrspülmaschine oder Waschmaschine, mit einem System zur Zufuhr von Reinigungsmittel in die Reinigungsflüssigkeit sowie ein Verfahren zum Betreiben derselben.

Üblicherweise werden in einer Wasch- oder Geschirrspülmaschine im Laufe des Reinigungsprogramms ein oder mehrere Reinigungsvorgänge durchgeführt, wobei die Waschlauge bzw. die Spülflotte zur Verbesserung des Reinigungsergebnis mit waschaktiven Substanzen versetzt wird. Bei Geschirrspülmaschinen erfolgt nach dem letzten Spülvorgang in der Regel eine Klarsphase, bei der die Spülflotte mit einem Klarspülmittel versetzt wird. Bisher wird bei den oben genannten Haushaltsgeräten jedoch eine fest vorgegebene Menge von Wasch- oder Spülmitteln der Reinigungsflüssigkeit beigefügt.

In zahlreichen Reinigungsprozessen werden als waschaktive Substanzen häufig Tenside eingesetzt, welche die Eigenschaft haben, die Oberflächenspannung von Flüssigkeiten herabzusetzen und so den Reinigungseffekt erhöhen. Die waschaktive Wirksamkeit von Tensiden hängt in hohem Maße von ihrer Konzentration ab. Mit zunehmendem Tensidgehalt sinkt beispielsweise die Oberflächenspannung der Lösung stark ab, bis nach Überschreiten eines bestimmten, substanzspezifischen Grenzwertes eine Sättigung eintritt, so dass eine weitere Erhöhung der Konzentration nur noch eine geringe Veränderungen der Oberflächenspannung der Lösung bewirkt. Die Größe dieses Grenzwertes hängt von mehreren Faktoren ab, zu denen auch die Temperatur sowie der Gehalt an organischen Stoffen oder Ionen in der Lösung zählt. Bei einer geringeren Tensidkonzentration wird die beabsichtigte Reinigungswirkung reduziert; eine Erhöhung über das optimale Maß hinaus bringt dagegen ökonomische und ökologische Nachteile mit sich.

Die Dosierung von Tensiden in der Reinigungsflüssigkeit erfolgt meist durch Zugabe einer empirischen oder vorgeschriebenen Menge. Bei der Berechnung der optimalen Tensidkonzentration ist die Abhängigkeit der Reinigungswirkung von mehreren Faktoren, wie z.B. Temperatur, Härte des Wassers, Verschmutzungsgrad und Verschmutzungsart zu berücksichtigen. Für Reinigungszwecke wird häufig eine erheblich erhöhte Dosierung vorgenommen, um den Verbrauch an Tensiden, die sich mit Verschmutzungen verbinden, zu kompensieren. Ferner kommt es vor allem im Haushaltsbereich zu erheblichen Abweichungen von der optimalen Dosierung der Reinigungsmittel in wasserführenden Haushaltsgeräten. Dabei wird das Reinigungsmittel beispielsweise bei Geschirrspülmaschinen vor Beginn des Spülprogramms (bei einem handelsüblichen Haushaltsgeschirrspüler ca. 25 g pro Reinigungsvorgang) in einem dafür vorgesehenen Behälter eines Reinigungsmittelspenders eingefüllt und durch die Programmsteuerung während des Spülbetriebs vollständig in die Reinigungsflüssigkeit entleert.

Dies hat den Nachteil, dass während des Wasch- oder Spülvorgangs die vom Benutzer in die Spülmaschine eingefüllte Menge an Wasch- oder Spülmittel vollständig verwendet und verbraucht wird, ohne dass dabei die tatsächlich erforderliche Menge an Wasch- oder Spülmittel berücksichtigt wird. Es sind Geschirrspülmaschinen bekannt, bei denen die Wasserhärte der Reinigungsflüssigkeit durch geeignete Sensoren ermittelt wird, um die Zugabemenge von Klarspülmittel am Ende des Spülprogramms zu bestimmen. Weitere, für die benötigte Menge an Reinigungsmittel ausschlaggebende Kriterien, wie z.B. der Beladungszustand der Geschirrspülmaschine oder die vorliegende Schmutzart des zu reinigenden Spülguts, werden dabei jedoch nicht berücksichtigt.

Aus der EP 1 063 340 A1 ist ein Verfahren zur Bestimmung der Konzentration eines Waschmittels, ein Verfahren zum Dosieren von Waschmittel sowie eine Waschmaschine zur Durchführung solch eines Verfahrens bekannt. Dabei weist die Waschmaschine gemäß der EP 1 063 340 A1 einen Sensor auf, der durch Messung der Oberflächenspannung mittels der Blasendruckmethode die Erfassung der Konzentration waschaktiver Substanzen in der Reinigungsflüssigkeit erlaubt. Dabei ist vorgesehen, dass während eines Waschprogramms die Waschmittelkonzentration schrittweise erhöht wird, bis ein vorgegebener Wert erreicht ist.

Aufgabe der vorliegenden Erfindung ist es, die oben genannten Nachteile zu beseitigen und eine Geschirrspülmaschine oder Waschmaschine mit einer Vorrichtung bereitzustellen, die den Beladungszustand der Geschirrspülmaschine oder die vorliegende Schmutzart des zu reinigenden Wasch- oder Spülguts berücksichtigt, um die für eine optimalen Reinigungseffekt erforderliche Menge an waschaktiven Substanzen in der Reinigungsflüssigkeit zu bestimmen und zu regeln.

Diese Aufgabe wird durch die erfindungsgemäße Haushaltsmaschine mit den Merkmalen gemäß Anspruch 1 sowie durch ein Verfahren mit den Merkmalen gemäß Anspruch 4 gelöst. Vorteilhafte Weiterbildungen der vorliegenden Erfindung sind in den Unteransprüchen 2, 3 und 5 - 9 gekennzeichnet.

Bei der Haushaltsmaschine, die geeignet ist, zumindest einen Reinigungsvorgang unter Einsatz von Reinigungsflüssigkeit auszuführen, ist ein System zur Zufuhr von Reinigungsmittel in die Reinigungsflüssigkeit vorgesehen, das einen Sensor umfasst, der den Gehalt waschaktiver Substanze in der Reinigungsflüssigkeit während des Reinigungsvorgangs ermittelt, sowie eine Dosierungsvorrichtung, die bei zu niedrigem gehalt waschaktiver Substanzen der Reinigungsflüssigkeit zusätzliche Reinigungsmittel zuführt, oder erfindungsweise eine Dosierungsvorrichtung, die bei zu hohem Gehalt waschaktiver Substanzen der Reinigungsflüssigkeit Frischwasser zuführt. Auf diese Weise können alle Kriterien, welche die erforderliche Menge an waschaktiven Substanzen in der Reinigungsflüssigkeit beeinflussen, wie z.B. der Beladungszustand der Haushaltsmaschine oder die vorliegende Schmutzart des zu reinigenden Wasch- oder Spülguts berücksichtigt werden, um die für einen optimalen Reinigungseffekt erforderliche Menge an waschaktiven Substanzen in der Reinigungsflüssigkeit zu bestimmen und einzustellen.

Wie oben beschrieben, ist sowohl eine Unter- als auch Überdosierung der waschaktiven Substanzen für das Reinigungsergebnis des Systems von Nachteil. Für den optimalen Reinigungszyklus und die Ressourcenschonung bei Waschmaschinen und Geschirrspülern ist die Kenntnis des Gehaltes an waschaktiven Substanzen in der Waschlauge bzw. Spülflotte daher von grundlegender Bedeutung. Hierdurch werden entscheidende Größen wie die Dauer des Wasch- bzw. Spülprogramms, die Reinigungsleistung, der Ressourcenverbrauch und die Umwelteinflüsse definiert.

Die Haushaltsmaschine bietet den Vorteil, dass der Gehalt an waschaktiven Substanzen in der Reinigungsflüssigkeit während des Reinigungsvorgangs kontinuierlich ermittelt und auf dieser Grundlage die Zugabe von Reinigungsmittel zur Reinigungsflüssigkeit unabhängig von Einflüssen wie z.B. Verschmutzungsgrad, Temperatur und Wasserhärte geregelt wird, um den optimalen Gehalt an waschaktiven Substanzen in der Reinigungsflüssigkeit zu erzielen. Damit können sowohl eine Unterdosierung mit ungenügender Reinigungswirkung als auch eine Überdosierung mit negativen ökonomischen und ökologischen Konsequenzen vermieden werden. Auf diese Weise werden einerseits die Dauer des Wasch- bzw. Spülprogramms, die Reinigungsleistung sowie der Ressourcenverbrauch optimiert und andererseits die Umwelteinflüsse minimiert.

Durch den Einsatz eines Sensors zur kontinuierlichen Bestimmung des Gehaltes an waschaktiven Substanzen kann die benötigte Menge an Reinigungsmittel unabhängig von unterschiedlichen Wirkstoffen und somit auch unabhängig vom Hersteller des Reinigungsmittels bestimmt und optimal dosiert werden. Dieser Effekt ergibt sich aus der Funktion des Sensors, der ausschließlich die Konzentration der waschaktiven Substanzen in der Reinigungsflüssigkeit ermittelt. Dieser Effekt ist insbesondere in Kombination mit dem Einsatz eines automatischen Dosiersystems von Vorteil, in dem eine für mehrere Reinigungsvorgänge ausreichende Menge von Reinigungsmittel untergebracht werden kann. Das automatische Dosiersystem gibt während des Reinigungsvorgangs nur die aufgrund des vom Sensor ermittelten Gehalts an waschaktiven Substanzen erforderliche Menge an Reinigungsmittel an die Reinigungsflüssigkeit ab.

Bei einer bevorzugten Ausführungsform entspricht die Menge des während eines Reinigungsvorgangs an die Reinigungsflüssigkeit abgegebenen Reinigungsmittels nur einem Bruchteil des Volumens an Reinigungsmittel, das in der Dosiervorrichtung vorgehalten werden kann. Dadurch ist es nicht mehr erforderlich, dass der Benutzer den Vorratsbehälter der Dosiervorrichtung vor jedem Start eines Reinigungszyklus neu auffüllt. Stattdessen kann der Vorratsbehälter der Dosiervorrichtung auch erst nach einer Anzahl von Reinigungszyklen befüllt werden, wenn das gesamte im Vorratsbehälter der Dosiervorrichtung vorgehaltene Reinigungsmittel aufgebraucht ist.

Über die Laufzeit des Reinigungszyklus kann sich die Konzentration an waschaktiven Substanzen in Abhängigkeit von der Art und Menge der (Rest-) Verschmutzung des zu reinigenden Wasch- bzw. Spülguts verändern. Aufgrund der kontinuierlichen Messung waschaktiver Substanzen in der Reinigungsflüssigkeit können daher Rückschlusse hinsichtlich Art und Intensität der (Rest-) Verschmutzung des Wasch- bzw. Spülguts gezogen werden. Mittels der automatischen Dosiervorrichtung kann daraufhin die Konzentration der waschaktiven Substanzen angepasst werden, indem der Reinigungsflüssigkeit entweder ein bestimmtes Volumen zusätzlichen Reinigungsmittels oder ein bestimmtes Volumen an Frischwasser zugeführt wird.

Ein einfaches, dynamisches Meßsystem zur Ermittlung des Gehalts der waschaktiven Substanzen (Neztmittel bzw. Tenside) in der Reinigungsflüssigkeit stellt beispielsweise ein Tensiometer dar. Mittels des Tensiometers wird nach dem sogenannten Blasendruckverfahren ein der Oberflachenspannung der Reinigungsflüssigkeit proportionales Signal erzeugt, das dem Tensidgehalt in der Reinigungsflüssigkeit entspricht. Ein nach dem Blasendruckverfahren arbeitendes Tensiometer (Blasentensiometer) weist zumindest eine Kapillare auf, die in die Reinigungsflüssigkeit führt und aus der ein vorgegebener Gasstrom mit bestimmtem Kapillardruck in die Flüssigkeit unter Blasenbildung entweicht. Bei dem eingesetzten Gas handelt es sich zumeist um Luft, wobei grundsätzlich auch andere Gase verwendbar sind. Dabei lagern sich an der Oberfläche einer durch eine Messkapillare in die Reinigungsflüssigkeit gedrückten Luftblase in der Reinigungsflüssigkeit enthaltene Tenside an und reduzieren dadurch die Oberflachenspannung der Luftblase. Je höher also der Gehalt an Tensiden bzw. waschaktiven Substanzen in der Reinigungsflüssigkeit desto geringer ist die Oberflachenspannung der Luftblase. Da der Messeffekt im Rahmen der Messgenauigkeit reversibel ist, kann mit dem Blasendruckverfahren auch eine sinkende Konzentration von Tensiden in der Reinigungsflüssigkeit beispielsweise bei Spülvorgängen detektiert werden.

Dabei ist zu berücksichtigen, dass sich die Oberflachenspannung der Luftblase in Abhängigkeit von der Zeit nach Entstehung der Luftblase verändert. In der beigefügten Zeichnung ist ein Diagramm dargestellt, das den Verlauf der Oberflächenspannung einer auf die oben beschriebene Weise in die Reinigungsflüssigkeit gedrückten Luftblase in Abhängigkeit vom Oberflächenalter verändert. Auf der x-Achse des Diagramms ist das Oberflächenalter von 0 bis 600 ms aufgetragen, während die y-Achse des Diagramms die Oberflächenspannung von 20 bis 80 mN/m wiedergibt. In dem Diagramm sind insgesamt sechs Kurven dargestellt, die sich auf unterschiedliche Konzentrationen von Tensiden bzw. waschaktiven Substanzen in der Reinigungsflüssigkeit beziehen. Die oberste Kurve 1 bezieht sich auf eine Messung der Oberflächenspannung einer Luftblase, die in reines Wasser ohne Reinigungsmittelzusatz, das folglich einen Tensidgehalt von 0 ml/l aufweist, eingetaucht ist. Die Kurve 2 bezieht sich auf einen Tensidgehalt von 1 ml/l in der Reinigungsflüssigkeit, die Kurve 3 auf einen Tensidgehalt von 2 ml/l in der Reinigungsflüssigkeit, die Kurve 4 auf einen Tensidgehalt von 3 ml/l in der Reinigungsflüssigkeit, die Kurve 5 auf einen Tensidgehalt von 5 ml/l in der Reinigungsflüssigkeit und die Kurve 6 auf einen Tensidgehalt von 10 ml/l in der Reinigungsflüssigkeit.

Den in dem Diagramm dargestellten Kurven lässt sich entnehmen, dass eine höhere Konzentration an Tensiden bzw. waschaktiven Substanzen in der Reinigungsflüssigkeit die Oberflachenspannung einer in die Reinigungsflüssigkeit eingetauchten Luftblase verringert. Während beispielsweise ein Tensidgehalt von 1 ml/l eine Oberflachenspannung der in die Reinigungsflüssigkeit eingetauchten Luftblase von etwa 70 mN/m bei einem Oberflächenalter von 100 ms bis etwa 70 mN/m bei einem Oberflächenalter von 600 ms verursacht, wird die Oberflachenspannung einer in die Reinigungsflüssigkeit mit einem Tensidgehalt von 10 ml/l eingetauchten Luftblase von etwa 48 mN/m bei einem Oberflächenalter von 100 ms bis etwa 37 mN/m bei einem Oberflächenalter von 600 ms verringert.

Wie den in dem Diagramm aufgetragenen Kurven auch zu entnehmen ist, hat die Messung der Oberflächenspannung mittels des oben beschriebenen Blasendruckverfahrens den Vorteil, dass sie aufgrund des flachen Verlaufs der Oberflächenspannung in Abhänigkeit vom Oberflächenalter eine zuverlässige und verhältnismäßig zeitunabhängige Ermittlung der Oberflächenspannung der in die Reinigungsflüssigkeit getauchten Luftblase und damit des Gehalts an Tensiden bzw. waschaktiven Substanzen in der Reinigungsflüssigkeit ermöglicht. Ein weiterer Vorteil dieses Blasendruckverfahrens besteht darin, dass die an der Luftblase gemessene Oberflachenspannung von deren Eintauchtiefe in die Reinigungsflüssigkeit weitgehend unabhängig ist. Die Bestimmung des Gehaltes an waschaktiven Substanzen in der Reinigungsflüssigkeit durch ein Tensiometer mittels des Blasendruckverfahrens eignet sich zur Optimierung der Spül- bzw. Waschprogramme von Geschirrspülmaschinen und Waschmaschinen, indem gemäß der vorliegenden Erfindung der Tensidgehalt in der Reinigungsflüssigkeit ermittelt und bei Bedarf korrigiert wird.

Bei einer Haushaltsmaschine wird mittels eines geeigneten Sensors, vorzugsweise eines Tensiometers bzw. Tensidsensors während der Reinigungsphase der Gehalt an waschaktiven Substanzen (Netzmittel oder Tensiden) in der Reinigungsflüssigkeit ermittelt. Dieser durch den Tensidsensor ermittelte Gehalt waschaktiver Substanzen in der Reinigungsflüssigkeit wird dann in einem Dosierungssystem dazu verwendet, den Gehalt waschaktiver Substanzen in der Reinigungsflüssigkeit zu optimieren, indem beispielsweise bei Bedarf die Reinigungsflüssigkeit mit zusätzlichem Reinigungsmittel versetzt wird oder dem bereits in der Haushaltsmaschine vorhandenen Reinigungsflüssigkeit weiteres Frischwasser zugeführt wird, um die Konzentration der waschaktiven Substanzen in der Reinigungsflüssigkeit zu verringern. Die Auswertung der vom Tensidsensor gelieferten Signale und die Bewertung des Gehalts waschaktiver Substanzen in der Reinigungsflüssigkeit sowie die daraus folgende Regelung der Zufuhr von Reinigungsmittel und/oder Frischwasser wird vorzugsweise von einer elektronischen Steuerung vorgenommen. Es ist aber auch möglich, dass der vom Sensor während des Reinigungsbetriebs ermittelte Gehalt waschaktiver Substanzen in der Reinigungsflüssigkeit über geeignete Anzeigemittel - ggf. unterstützt durch ein akustisches Signal - angezeigt wird und die Bedienungsperson aufgrund des angezeigten Konzentrationswertes die Zugabe von Reinigungsmitteln während des Reinigungsbetriebs selbständig vornimmt.

Das zugrunde liegende Prinzip besteht folglich darin, auch während des Reinigungsvorgangs eine kontinuierliche Bestimmung des Gehaltes an waschaktiven Substanzen in der Reinigungsflüssigkeit vorzunehmen. Bei einigen wasserführenden Haushaltsmaschinen sind bereits verschiedene automatische Funktionen bekannt, wie z.B. die automatische Ablaufsteuerung des Spülprogramms bei Geschirrspülmaschinen durch eine elektronische Steuerung oder die automatische Regelung der Temperatur der Reinigungsflüssigkeit. Nach der Lehre der vorliegenden Erfindung ist nun auch eine Kontrolle und automatische Regelung des Gehalts waschaktiver Substanzen während der Reinigungsphase möglich.

Bei einer vorteilhaften Ausführungsform erfolgt die Ermittlung des Gehalts waschaktiver Substanzen in der Reinigungsflüssigkeit kontinuierlich oder zumindest in kurzen zeitlichen Abständen während des Reinigungsvorgangs. Dabei sollte der Sensor zur Ermittlung des Gehalts waschaktiver Substanzen in der Haushaltsmaschine vorzugsweise so angeordnet sein, dass er während des Reinigungsvorgangs möglichst kontinuierlich von Reinigungsflüssigkeit umgeben ist. Dadurch kann der Gehalt waschaktiver Substanzen während des Reinigungsvorgangs unmittelbar kontrolliert und das System auf Konzentrationsschwankungen schnell reagieren. Die Reaktionszeit zur Korrektur des Gehalts waschaktiver Substanzen in der Reinigungsflüssigkeit kann noch gesteigert werden, wenn das System zur Zufuhr von Reinigungsmittel in die Reinigungsflüssigkeit in Abhängigkeit von dem durch den Sensor ermittelten Gehalt waschaktiver Substanzen in der Reinigungsflüssigkeit über eine elektronische Steuerung geregelt wird. Des weiteren kann auch die Ermittlung des Gehalts waschaktiver Substanzen in der Reinigungsflüssigkeit aus dem von dem Sensor gelieferten Signal über elektronische Mittel erfolgen.

Bei einer vorteilhaften Ausführungsform wird auch der Reinigungsvorgang selbst in Abhängigkeit von dem durch den Sensor ermittelten Gehalts waschaktiver Substanzen in der Reinigungsflüssigkeit geregelt. Dabei kann beispielsweise vorgesehen sein, dass zumindest ein Teil des Reinigungsvorgangs in Abhängigkeit von dem durch den Sensor ermittelten Gehalt waschaktiver Substanzen in der Reinigungsflüssigkeit wiederholt wird. Dadurch ist die Möglichkeit gegeben, dass der Reinigungsvorgang wiederholt oder verlängert wird, wenn über die Ermittlung des Gehalts waschaktiver Substanzen in der Reinigungsflüssigkeit bzw. dessen zeitlichen Verlauf festgestellt wird, dass die Verschmutzung des zu reinigenden Wasch- oder Spülguts einen intensiveren Reinigungsvorgang erfordert.

Zusätzlich oder alternativ kann auch vorgesehen sein, dass zumindest ein Teil des Reinigungsvorgangs in Abhängigkeit von dem durch den Sensor ermittelten Gehalt waschaktiver Substanzen in der Reinigungsflüssigkeit ausgelassen oder abgebrochen wird. Dadurch ist die Möglichkeit gegeben, das der Reinigungsvorgang abgekürzt oder vorzeitig abgebrochen wird, wenn über die Ermittlung des Gehalts waschaktiver Substanzen in der Reinigungsflüssigkeit bzw. dessen zeitlichen Verlauf festgestellt wird, dass die Verschmutzung des zu reinigenden Wasch- oder Spülguts gering ist und nur einen kurzen Reinigungsvorgang erfordert.

## Patentansprüche

1. Haushaltsmaschine, die geeignet ist, zumindest einen Reinigungsvorgang unter Einsatz von Reinigungsflüssigkeit auszuführen, mit einem System zur Zufuhr von Reinigungsmittel in die Reinigungsflüssigkeit und mit einem Sensor, der den Gehalt waschaktiver Substanzen in der Reinigungsflüssigkeit während des Reinigungsvorgangs ermittelt, **gekennzeichnet durch** eine Dosierungsvorrichtung, die bei zu hohem Gehalt waschaktiver Substanzen der Reinigungsflüssigkeit Frischwasser zuführt.

2. Haushaltsmaschine nach Anspruch 1, **dadurch gekennzeichnet, dass** der Sensor ein Tensidsensor ist, der mittels des Blasendruckverfahrens den Gehalt von Tensiden in der Reinigungsflüssigkeit ermittelt.

3. Haushaltsmaschine nach einem der vorangehenden Ansprüche, **dadurch gekennzeichnet, dass** der Tensidsensor in der Haushaltsmaschine vorzugsweise so angeordnet ist, dass er während des Reinigungsvorgangs möglichst kontinuierlich von Reinigungsflüssigkeit umgeben ist.

4. Verfahren zum Betreiben einer Haushaltsmaschine, die geeignet ist, zumindest einen Reinigungsvorgang unter Einsatz von Reinigungsflüssigkeit auszuführen, mit einem System zur Zufuhr von Reinigungsmittel in die Reinigungsflüssigkeit nach einem der vorangehenden Ansprüche, wobei der Gehalt waschaktiver Substanzen in der Reinigungsflüssigkeit während des Reinigungsvorgangs ermittelt wird, **dadurch gekennzeichnet, dass** bei zu hohem Gehalt waschaktiver Substanzen der Reinigungsflüssigkeit Frischwasser zugeführt wird.

5. Verfahren zum Betreiben einer Haushaltsmaschine nach Anspruch 4, **dadurch gekennzeichnet, dass** die Ermittlung des Gehalts waschaktiver Substanzen in der Reinigungsflüssigkeit kontinuierlich oder zumindest in kurzen zeitlichen Abständen erfolgt.

6. Verfahren zum Betreiben einer Haushaltsmaschine nach einem der Ansprüche 4 oder 5, **dadurch gekennzeichnet, dass** die Ermittlung des Gehalts waschaktiver Substanzen in der Reinigungsflüssigkeit über elektronische Mittel erfolgt.

7. Verfahren zum Trocknen von Spülgut in Geschirrspülern nach einem der Ansprüche 4 bis 6, **dadurch gekennzeichnet, dass** der Reinigungsvorgang in Abhängigkeit von der durch den Sensor ermittelten Gehalts waschaktiver Substanzen in der Reinigungsflüssigkeit geregelt wird.

8. Verfahren zum Trocknen von Spülgut in Geschirrspülern nach einem der Ansprüche 4 bis 7, **dadurch gekennzeichnet, dass** zumindest ein Teil des Reinigungsvorgangs in Abhängigkeit von dem durch den Sensor ermittelten Gehalt waschaktiver Substanzen in der Reinigungsflüssigkeit wiederholt wird.

9. Verfahren zum Trocknen von Spülgut in Geschirrspülern nach einem der Ansprüche 4 bis 8, **dadurch gekennzeichnet, dass** zumindest ein Teil des Reinigungsvorgangs in Abhängigkeit von dem durch den Sensor ermittelten Gehalt waschaktiver Substanzen in der Reinigungsflüssigkeit ausgelassen oder abgebrochen wird.

## Claims

1. Domestic appliance suitable for performing at least one cleaning process with use of cleaning liquid, comprising a system for feed of cleaning agent to the cleaning liquid and a sensor which detects the content of washing-active substances in the cleaning liquid during the cleaning process, **characterised by** an admetering device which feeds fresh water to the cleaning liquid if the content of washing-active substances is too high.

2. Domestic appliance according to claim 1, **characterised in that** the sensor is a surfactant sensor detecting the content of surfactants in the cleaning liquid by means of the bubbling pressure method.

3. Domestic appliance according to one of the preceding claims, **characterised in that** the surfactant sensor is preferably so arranged in the domestic appliance that during the cleaning process it is surrounded as continuously as possible by cleaning liquid.

4. Method of operating a domestic appliance suitable for performing at least one cleaning process with use of cleaning liquid, comprising a system for the feed of cleaning agent to the cleaning liquid according to any one of the preceding claims, wherein the content of washing-active substances in the cleaning liquid is detected during the cleaning process, **characterised in that** fresh water is fed to the cleaning liquid if the content of washing-active substances is too high.

5. Method of operating a domestic appliance according to claim 4, **characterised in that** the detection of the content of washing-active substances in the cleaning liquid is carried out continuously or at least at short intervals in time.

6. Method of operating a domestic appliance according to one of claims 4 and 5, **characterised in that** the detection of the content of washing-active substances in the cleaning liquid is carried out by way of electronic means.

7. Method of drying rinsing stock in dishwashers according to any one of claims 4 to 6, **characterised in that** the cleaning process is regulated in dependence on the content, which is detected by the sensor, of washing-active substances in the cleaning liquid.

8. Method of drying rinsing stock in dishwashers according to any one of claims 4 to 7, **characterised in** at least a part of the cleaning process is repeated in dependence on the content, which is detected by the sensor, of washing-active substances in the cleaning liquid.

9. Method of drying rinsing stock in dishwashers according to any one of claims 4 to 8, **characterised in that** at least a part of the cleaning process is omitted or broken off in dependence on the content, which is detected by the sensor, of washing-active substances in the cleaning liquid.

## Revendications

1. Appareil ménager qui est apte à exécuter au moins une opération de nettoyage en utilisant un liquide de nettoyage, comprenant un système d'introduction de produit de lavage dans le liquide de nettoyage et comprenant un capteur qui détecte la teneur en substances de lavage actives dans le liquide de nettoyage pendant l'opération de nettoyage, **caractérisé par** un dispositif de dosage qui, lorsque la teneur en substances de lavage actives du liquide de nettoyage est trop élevée, introduit de l'eau fraîche.

2. Appareil ménager selon la revendication 1, **caractérisé en ce que** le capteur est un capteur de tensioactifs, qui détecte la teneur en substances de lavage actives dans le liquide de nettoyage au moyen du procédé à pression de bulles.

3. Appareil ménager selon l'une des revendications précédentes, **caractérisé en ce que** le capteur de tensioactifs est disposé dans l'appareil ménager, de préférence de manière à ce qu'il soit entouré si possible de manière continue de liquide de nettoyage pendant l'opération de nettoyage.

4. Procédé de fonctionnement d'un appareil ménager qui est apte à exécuter au moins une opération de nettoyage en utilisant un liquide de nettoyage, comprenant un système d'introduction de produit de lavage dans le liquide de nettoyage selon l'une quelconque des revendications précédentes, la teneur en substances de lavage actives dans le liquide de nettoyage pendant l'opération de nettoyage étant détectée, **caractérisé en ce que**, lorsque la teneur en substances de lavage actives du liquide de nettoyage est trop élevée, de l'eau fraîche est introduite.

5. Procédé de fonctionnement d'un appareil ménager selon la revendication 4, **caractérisé en ce que** la détection de la teneur en substances de lavage actives dans le liquide de nettoyage est réalisée de manière continue ou au moins à courts intervalles de temps.

6. Procédé de fonctionnement d'un appareil ménager selon l'une quelconque des revendications 4 ou 5, **caractérisé en ce que** la détection de la teneur en substances de lavage actives dans le liquide de nettoyage est réalisée par l'intermédiaire de moyens électroniques.

7. Procédé de séchage de produits à nettoyer dans des lave-vaisselle selon l'une quelconque des revendications 4 à 6, **caractérisé en ce que** l'opération de nettoyage est réglée en fonction de la teneur en substances de lavage actives détectée par le capteur dans le liquide de nettoyage.

8. Procédé de séchage de produits à nettoyer dans des lave-vaisselle selon l'une quelconque des revendications 4 à 7, **caractérisé en ce qu'**au moins une partie de l'opération de nettoyage est répétée en fonction de la teneur en substances de lavage actives détectée par le capteur dans le liquide de nettoyage.

9. Procédé de séchage de produits à nettoyer dans des lave-vaisselle selon l'une quelconque des revendications 4 à 8, **caractérisé en ce qu'**au moins une partie de l'opération de nettoyage est omise ou interrompue en fonction de la teneur en substances de lavage actives détectée par le capteur dans le liquide de nettoyage.
